# EUROPÄISCHE PATENTSCHRIFT

(11) **EP 1 259 449 B1**
(45) Veröffentlichungstag und Bekanntmachung des Hinweises auf die Patenterteilung: **14.09.2005**
(21) Anmeldenummer: 01900359.9
(22) Anmeldetag: 23.01.2001
(51) Int. Cl.: B65H 29/40

(54) **VERFAHREN UND VORRICHTUNG ZUM ABLEGEN FLÄCHIGER ERZEUGNISSE**
METHOD AND DEVICE FOR DEPOSITING FLAT PRODUCTS
PROCEDE ET DISPOSITIF PERMETTANT DE DEPOSER DES PRODUITS PLATS

(30) Priorität: 03.03.2000 CH 414002000
(43) Veröffentlichungstag der Anmeldung: 27.11.2002
(73) Patentinhaber: Ferag AG, 8340 Hinwil (CH)
(72) Erfinder: REIST, Walter, CH-8340 Hinwil (CH); LEU, Willi, CH-8330 Pfäffikon (CH)
(74) Vertreter: Schaad, Balass, Menzl & Partner AG
(86) Internationale Anmeldenummer: PCT/CH2001/000047
(87) Internationale Veröffentlichungsnummer: WO 2001/064565

(56) Entgegenhaltungen:
- EP-A- 0 644 142
- EP-A- 0 708 042
- DE-B- 1 035 572
- DE-B- 1 093 296
- US-A- 3 713 650
- US-A- 5 485 989
- US-A- 6 003 859

## Beschreibung

Die Erfindung betrifft ein Verfahren und eine Vorrichtung zum Ablegen von in einem Förderprozess befindlichen, flächigen, sequentiell aufeinanderfolgenden Erzeugnissen, insbesondere Druckereiprodukten.

In bestimmten Anwendungsfällen ist es nötig, beispielsweise auf einem Förderband transportierte Erzeugnisse um 180° bezogen auf eine zur Förderrichtung parallele Achse zu wenden. Dies wird z.B. durch sogenannte "Drehbänder" erreicht, in denen die Erzeugnisse zwischen zwei Bändern gehalten sind, die entlang der Förderrichtung parallel zueinander um 180° verwunden sind. Diese Drehbänder müssen sich - um eine Beschädigung der Erzeugnisse zu vermeiden und ein zuverlässiges Wenden sicherzustellen - über einen relativ großen Bereich des Förderbands erstrecken, was bezüglich des von der Wendevorrichtung beanspruchten Raums von Nachteil ist.

In anderen Anwendungsfällen ist es nötig, die Förderrichtung von beispielsweise auf einem Förderband transportierten Erzeugnissen schlagartig um einen vorbestimmten Winkel, insbesondere um einen Winkel von 90° zu ändern. Dies wird beispielswise dadurch erreicht, daß am stimseitigen Ende eines ersten Förderbands ein sich im rechten Winkel hierzu erstreckendes zweites Förderband verläuft, dessen Förderebene unterhalb der Förderebene des ersten Förderbands angeordnet ist, so daß die Erzeugnisse auf das zweite Förderband fallen können und somit ihre Förderrichtung um 90° ändern. Hierbei ist es z.B. von Nachteil, daß die Erzeugnisse zwischen den beiden Förderebenen unkontrolliert fallen, was zu Störungen führen kann. Weiterhin ist es von Nachteil, daß beispielsweise dann, wenn mit der Änderung der Förderrichtung vor- oder nachgeschaltet auch ein Wenden der Erzeugnisse erfolgen soll, dies nur mittels separater Wendevorrichtungen bzw. Drehbänder erreicht werden kann, was wiederum hinsichtlich des beanspruchten Raums von Nachteil ist. Gleiches gilt, wenn mit der Änderung der Förderrichtung vor- oder nachgeschaltet auch ein Drehen der Erzeugnisse um eine senkrecht zur Förderebene verlaufende Achse oder eine Kombination der genannten Vorgänge der Änderung der Förderrichtung, des Wendens und/oder des Drehens in beliebiger zeitlicher Reihenfolge erfolgen soll.

Beispielsweise sind in der DE-B-1093296 und der DE-B-1035572 Wende- und Stapelvorrichtungen für ebene Tafeln bzw. Bleche beschrieben. Die Wendevorrichtungen sind dabei mit einer Anzahl von Drehkreuzen ausgestattet, die drehbar hintereinander auf Achsen, die parallel zu einer Zuförderrichtung der Tafeln bzw. Bleche verlaufen, angeordnet sind. Die Tafeln bzw. Bleche werden horizontal orientiert zur Wendevorrichtung herangeführt, anschliessend um etwa 180° verschwenkt und auf einem Wegförderer parallel zur Zuförderrichtung abtransportiert.

Eine Aufgabe der Erfindung besteht darin, ein Verfahren der eingangs genannten Art derart weiterzubilden, daß sequentiell von einem Fördermittel angelieferte Erzeugnisse mit einem reduzierten mechanischen Aufwand individuell weiterverarbeitet werden können, wobei insbesondere hohe Beschleunigungen der Erzeugnisse während des Ablegens vermieden werden sollen. Zudem soll das Verfahren auf möglichst kleinem Raum durchführbar sein.

Erfindungsgemäß wird diese Aufgabe dadurch gelöst, daß die Erzeugnisse während zumindest eines Zeitabschnitts des Ablegens schwerkraftunterstützt um eine Achse verschwenkt werden, welche sich im wesentlichen parallel zu derjenigen Richtung erstreckt, in die der Förderprozeß unmittelbar vor dem Ablegen orientiert ist.

Es erfolgt somit zu Beginn des Ablegevorgangs eine Umorientierung der Bewegung der Erzeugnisse dahingehend, daß die durch den Förderprozeß bewirkte Vorwärtsbewegung abgebremst wird und bereits während dieses Abbremsens eine seitlich orientierte Schwenkbewegung einsetzt. Diese, bezogen auf die Richtung des Förderprozesses seitlich orientierte Schwenkbewegung erfolgt dabei zumindest während eines Zeitabschnitts des Ablegens schwerkraftunterstützt, was letztlich bedeutet, daß die Erzeugnisse während dieses Zeitabschnitts nach unten verschwenkt werden und nach Ablauf des genannten Zeitabschnitts eine geringere potentielle Energie besitzen als vor diesem Zeitabschnitt.

Da das Verschwenken der Erzeugnisse jeweils einsetzt, wenn ein Erzeugnis an einer definierten Position bzw. am Ende des Fördermittels ankommt, werden alle Erzeugnisse einzeln nacheinander verschwenkt, so daß sich bei schnell oder in Schuppenformation aufeinanderfolgenden Erzeugnissen während des Verschwenkens eine fächerartige Struktur ergibt, bei der jedes Fächerelement von jeweils genau einem Erzeugnis gebildet ist, so daß eine individuelle Weiterverarbeitung der aufgefächert vereinzelten Erzeugnisse problemlos möglich ist. Nachdem nämlich die Erzeugnisse die erfindungsgemäße Schwenkbewegung vollzogen haben, können sie aus ihrer aufgefächert vereinzelten Struktur ohne Schwierigkeiten beispielsweise einzeln gegriffen oder einzeln auf einem weiteren Fördermittel abgelegt werden.

Anstelle des Förderns und Verschwenkens einzelner Erzeugnisse können jeweils auch Gruppen von Erzeugnissen gefördert und/oder verschwenkt werden. Die Erzeugnisgruppen können dabei bereits während des dem Verschwenken vorausgehenden Förderns gebildet werden, so daß bereits der Fördervorgang gruppenweise erfolgt. Ebenso ist es jedoch auch möglich, die Erzeugnisgruppen erst unmittelbar vor Einsetzen des Verschwenkens oder sogar erst während des Verschwenkens zu bilden, was bedeutet, daß einzelne, beispielsweise in Schuppenformation aufeinanderfolgende Erzeugnisse kurz vor oder während des Verschwenkens zu Gruppen im wesentlichen deckungsgleich übereinandergeschoben werden.

Durch die erfindungsgemäß vorgesehene Schwenkbewegung wird weiterhin erreicht, daß die Übergabe zwischen zwei sequentiell aufeinanderfolgenden Fördermitteln mit geringstem Platzbedarf erfolgen kann, da sich die beiden Fördermittel wechselseitig nur geringfügig überdecken müssen, wobei diese Überdeckung beispielsweise in der Größenordnung der Längserstreckung eines Erzeugnisses in Förderrichtung liegt. Eine einen großen Platzbedarf erfordernde Parallelerstreckung der beiden aufeinanderfolgenden Fördermittel zum Zwecke der Übergabe von Erzeugnissen, z.B. von einem Förderband an eine Greiferstrecke, wird erfindungsgemäß vollkommen vermieden.

Von Vorteil ist es, wenn die für die erfindungsgemäße Schwenkbewegung maßgebliche Schwenkachse zumindest im wesentlichen mit einer Erzeugniskante zusammenfällt, die sich parallel zu derjenigen Richtung erstreckt, in die der Förderprozeß unmittelbar vor dem Ablegen orientiert ist. Die Erzeugnisse werden in diesem Fall um eine ihrer Kanten verschwenkt, was zum einen bedingt, daß die Schwenkbewegung mit minimalem Platzbedarf ausgeführt werden kann und zum anderen auf vorteilhafte Weise dazu führt, daß die Erzeugnisse nur in einem unproblernatischen Maße beschleunigt werden müssen. Dabei wird diejenige Kante, um die die Schwenkbewegung erfolgt, in vorteilhafter Weise praktisch überhaupt nicht beschleunigt.

Die Erzeugnisse können unmittelbar vor Beginn des Ablegens horizontal oder gegenüber der Horizontalen geneigt orientiert sein. Von Vorteil ist es, wenn die Erzeugnisse derart geneigt orientiert sind, daß sie sich fast in einer senkrechten Ebene befinden, jedoch immer noch flächig auf dem Fördermittel aufliegen. In diesem Fall müssen die Erzeugnisse zu Beginn der Schwenkbewegung lediglich einen geringen, beispielsweise zwischen 5° und 20° liegenden Winkelbereich überwinden, bis die schwerkraftunterstützte Schwenkbewegung einsetzen kann.

Es ist jedoch ebenso möglich, die Erzeugnisse mittels Greifern zu fördern, welche die Erzeugnisse dann zum Zweck des erfindungsgemäßen Verschwenkens einer entsprechenden Schwenkvorrichtung übergeben. Diese Greifer können die Erzeugnisse beispielsweise an ihrer oberen Kante halten und hängend fördern. Ebenso können die Greifer die Erzeugnisse aber auch an einer beliebigen anderen Kante halten.

Während der gesamten Schwenkbewegung werden die Erzeugnisse bevorzugt um einen Winkel zwischen 90° und 270° verschwenkt, wobei der durch die Schwerkraft unterstützte Anteil der Schwenkbewegung in der Regel immer einen Winkelbereich zwischen 90° und 180° einnimmt. Es ist erfindungsgemäß also möglich, die Erzeugnisse schwerkraftunterstützt um einen Winkelbereich zwischen 90° und 180° nach unten zu schwenken, wobei optional auch ein die Schwerkraft überwindendes Anheben der Erzeugnisse um bis zu 90° vorausgehen kann.

Während des der Schwenkbewegung vorangehenden Förderprozesses können die Erzeugnisse sowohl in Schuppenformation als auch ohne wechselseitige Überlappung transportiert werden. Für die Durchführung des erfindungsgemäßen Verfahrens ist es lediglich wesentlich, daß die einzelnen Erzeugnisse sequentiell aufeinanderfolgen.

Um die erfindungsgemäße Schwenkbewegung definiert ausführen zu können, werden die Erzeugnisse während dieser Schwenkbewegung zumindest zeitweise, insbesondere an ihrer in Förderrichtung vorlaufenden Kante, mit Greifern gehalten, welche die Schwenkbewegung der Erzeugnisse mitvollziehen. Hierbei wird insbesondere jedem Erzeugnis ein einzelner Greifer zugeordnet, dessen Bewegung letztlich die Geschwindigkeit der Schwenkbewegung der Erzeugnisse bestimmt. Die genannten Greifer können zusätzlich dazu herangezogen werden, die Erzeugnisse zu Beginn der Schwenkbewegung über den genannten Winkelbereich zwischen 0° und 90° unter Überwindung der Schwerkraft nach oben zu verschwenken. Die Erzeugnisse können unmittelbar vor Beginn der Schwenkbewegung mit ihrer vorlaufenden Kante durch die Förderbewegung in die Greifer hineinbewegt werden. Ebenso ist es möglich, die Greifer durch eine geeignete Vorrichtung entgegen der Förderbewegung an die vorlaufende Kante der Erzeugnisse heranzuführen, um diese dann zu greifen.

Eine besondere rationelle Arbeitsweise des erfindungsgemäßen Verfahrens wird dann erreicht, wenn die Erzeugnisse während der Schwenkbewegung bearbeitet, insbesondere geöffnet, geheftet, adressiert, geschnitten oder dergleichen, werden. In diesem Fall wird die Schwenkbewegung nicht nur genutzt, um die Erzeugnisse vom Fördermittel abzuheben, sondern gleichzeitig kann unter Erzielung einer Zeitersparnis während der Schwenkbewegung auch bereits eine Bearbeitung erfolgen.

Falls gefaltete Erzeugnisse während der Schwenkbewegung geöffnet werden, ist es von Vorteil, wenn der Bund der Erzeugnisse bezogen auf die Schwenkbewegung radial innen zu liegen kommt. In einer besonderen Variante der erfindungsgemäßen Verfahrens können dann in bereits geöffnete Erzeugnisse während der Schwenkbewegung weitere Erzeugnisse eingesteckt werden.

Bevorzugt ist es, wenn die Erzeugnisse zu Beginn des Ablegens mit ihrer vorlaufenden Kante gegen einen, insbesondere stationären, Anschlag bewegt werden, so daß sich die Erzeugnisse zumindest bereichsweise vom Fördermittel in Schwenkrichtung abheben. Dieser Anschlag bewirkt somit eine Einleitung der erfindungsgemäßen Schwenkbewegung, indem er beispielsweise in einem der Schwenkachse abgewandten Bereich der vorlaufenden Kante der Erzeugnisse eine weitere Bewegung in Förderrichtung verhindert, was dazu führt, daß die Erzeugnisse aufgrund der Reibungswirkung zwischen Fördermittel und Erzeugnissen "ausbauchen". Dieses Ausbauchen erfolgt jeweils in einer definierten Richtung weg vom Fördermittel, so daß der genannte Anschlag eine kontrollierte und definierte Einleitung der Schwenkbewegung auslöst, woraufhin die weitere Schwenkbewegung dann entweder ausschließlich schwerkraftunterstützt oder gesteuert durch einen Greifer erfolgen kann.

Besonders bevorzugt ist es, wenn einen Vorfalz aufweisende Erzeugnisse zu Beginn des Ablegens nur mit der vorlaufenden Kante ihres Vorfalz-Bereichs gegen einen Anschlag der genannten Art bewegt werden, so daß sich der dein Vorfalz gegenüberliegende Bereich der Erzeugnisse in Schwenkrichtung vom Vorfalz abhebt und somit ein Öffnen der Erzeugnisse bewirkt wird. Der Anschlag führt in diesem Fall also sowohl zu einer Einleitung der Schwenkbewegung als auch zu einem Öffnen der Erzeugnisse.

Im Anschluß an die erfindungsgemäße Schwenkbewegung können die Erzeugnisse beispielsweise auf einem weiteren Fördermittel oder aber auch auf einem Erzeugnisstapel abgelegt werden. Falls ein Ablegen auf einem Fördermittel erfolgt, kann die Förderrichtung dieses weiteren Fördermittels im wesentlichen senkrecht oder aber auch parallel zu derjenigen Richtung verlaufen, in die der Förderprozeß unmittelbar vor dem Ablegen orientiert war. Die Förderrichtung der Produkte kann somit mittels des erfindungsgemäßen Verfahrens z.B. eine Richtungsänderung um 0°, 90°, 180° oder 270° erfahren. Das weitere Fördermittel kann beispielsweise als Taschenförderer, als Sattelförderer, als kombinierter Taschen- und Sattelförderer oder aber auch als Förderband ausgebildet sein.

Weitere bevorzugte Ausführungsformen des erfindungsgemäßen Verfahrens sind in den Unteransprüchen beschrieben.

Die Erfindung wird nachfolgend unter Bezugnahme auf Ausführungsbeispiele anhand der Zeichnungen erläutert; in diesen zeigen:
- Fig. 1: eine schematisierte Darstellung des Ablaufs eines erfindungsgemäßen Verfahrens mit einem Fördermittel,
- Fig. 2: eine Darstellung gemäß Fig. 1 mit einem zusätzlichen weiteren Fördermittel,
- Fig. 3: eine Darstellung gemäß Fig. 2 mit einem alternativen weiteren Fördermittel,
- Fig. 4: eine Darstellung gemäß Fig. 1 unter Einbeziehung eines Öffnungsprozesses mit einem als Sattelförderer ausgebildeten weiteren Fördermittel,
- Fig. 5: eine Darstellung gemäß Fig. 4 mit einer detaillierteren Darstellung des Öffnungsprozesses,
- Fig. 6: eine schematisierte Darstellung eines Öffnungsprozesses mit im Vergleich zu Fig. 5 alternativen Mitteln,
- Fig. 7: eine schematisierte Darstellung eines zur Stapelbildung verwendeten erfindungsgemäßen Verfahrens,
- Fig. 8: ein im Rahmen der Erfindung verwendbares Fördermittel mit einem in seinem Endbereich angeordneten Anschlag in einem ersten Verfahrensschritt,
- Fig. 9: eine Darstellung gemäß Fig. 8 in einem zweiten Verfahrensschritt,
- Fig. 10: eine Darstellung gemäß Fig. 8 in einem dritten Verfahrensschritt,
- Fig. 11: eine Darstellung gemäß Fig. 8 in einem vierten Verfahrensschritt, und
- Fig. 12: eine schematisierte Darstellung des Ablaufs eines erfindungsgemäßen Verfahrens mit einem horizontal orientierten, an seinem Ende einen Anschlag aufweisenden Fördermittel.

Fig. 1 zeigt in schematisierter Darstellung ein gegenüber der Vertikalen leicht geneigtes Fördermittel 1, mittels welchem Druckereiprodukte 2 in Schuppenformation in Förderrichtung A bewegt werden. Die Druckereiprodukte 2 lehnen sich dabei flächig an das Fördermittel 1 an und sind an ihrer Unterkante über eine Stützlasche 3 abgestützt, welche sich im wesentlichen senkrecht zur Ebene der Druckereiprodukte 2 erstreckt.

Die Druckereiprodukte 2 werden durch das Fördermittel 1 bis in dessen Endbereich 4 bewegt, wo die Bewegung der Druckereiprodukte 2 in Förderrichtung A endet und eine Schwenkbewegung um die Achse B einsetzt, die sich parallel zur Förderrichtung A erstreckt. Die Schwenkachse B kann mit der auf der Stützlasche 3 abgestützten Unterkante der Produkte 2 zusammenfallen; sie kann sich aber auch - wie in Fig. 1 dargestellt - beabstandet zu der genannten Kante erstrecken.

Fig. 1 zeigt, daß die Produkte 2 zu Beginn der Schwenkbewegung unter Überwindung von Schwerkraft vom Fördermittel 1 über einen geringen Winkelbereich angehoben werden müssen, bis sie sich im wesentlichen in der Vertikalen befinden, woraufhin dann die weitere Schwenkbewegung unter Abgabe potentieller Energie schwerkraftunterstützt nach unten erfolgen kann.

Fig. 2 zeigt eine Fig. 1 entsprechende Darstellung mit einem als Förderband ausgebildeten weiteren Fördermittel 5, wobei die Förderrichtung C dieses weiteren Fördermittels 5 senkrecht zur Förderrichtung A des Fördermittels 1 orientiert ist. Beide Förderrichtungen A und C erstrecken sich jeweils in horizontaler Richtung.

In dem in Fig. 2 gezeigten Ausführungsbeispiel erfolgt eine schwerkraftunterstützte Schwenkbewegung der Produkte 2 über einen Winkelbereich von ungefähr 90°, so daß die Produkte 2 am Ende ihrer Schwenkbewegung in einer horizontalen Ebene zu liegen kommen, die mit der Förderebene des weiteren Fördermittels 5 zusammenfällt. Diese Förderebene erstreckt sich unterhalb des Fördermittels 1.

Die Produkte 2 werden vom Fördermittel 1 derart transportiert, daß eine ihre kürzeren Kanten 6 vorausläuft, während sie über die untere ihrer längeren Kanten 7 an der Stützlasche 3 abgestützt sind. Durch das erfindungsgemäße Verschwenken der Produkte 2 und das dadurch bewirkte Ablegen derselben auf dem weiteren Fördermittel 5 wird erreicht, daß im Bereich des weiteren Fördermittels 5 nun die längere Kante 7, über die die Produkte 2 im Fördermittel 1 abgestützt waren, vorausläuft. Durch das erfindungsgemäße Verfahren kann also erreicht werden, daß ein Produkt, welches mit der kürzeren Kante 6 vorauslaufend antransportiert wird, mit einer längeren Kante 7 vorauslaufend weitertransportiert werden kann.

Es ist denkbar, beispielsweise am Ende des weiteren Fördermittels 5 nochmals eine weitere Vorrichtung zur Durchführung des erfindungsgemäßen Verfahrens vorzusehen, welche dann wiederum bewirken könnte, daß die Produkte mit ihrer kürzeren Kante 6 oder mit der dieser kürzeren Kante 6 gegenüberliegenden kürzeren Kante 8 vorauslaufend von einem dritten Fördermittel weitertransportiert werden.

Fig. 3 zeigt eine Fig. 2 entsprechende Darstellung und verdeutlicht, daß nach dem erfindungsgemäßen Verschwenken der Produkte 2 auch ein weiteres Fördermittel 9 zum Einsatz gelangen kann, welches die Produkte 2 weiterhin in Richtung A des ersten Fördermittels transportiert, wobei sich hinsichtlich der vorauslaufenden Kante 6 zwischen dem ersten Fördermittel 1 und dem weiteren Fördermittel 9 keine Änderung ergibt. Ebenso wäre es jedoch auch möglich, das weitere Fördermittel 9 in umgekehrter Richtung zu betreiben, so daß die Produkte durch dieses Fördermittel entgegengesetzt zur Richtung A transportiert werden.

Alternativ ist es auch möglich, wie in Fig. 3 gestrichelt angedeutet, ein weiteres Fördermittel 10 vorzusehen, welches die Produkte 2 nach der Schwenkbewegung in Richtung des Pfeiles D transportiert, wobei die Richtung D entgegengesetzt zur Richtung C gemäß Fig. 2 orientiert ist. Es ist also beispielsweise möglich, durch ein einfaches Umschalten der Richtung des weiteren Fördermittels 5 (Fig. 2) oder 10 (Fig. 3) in unterschiedliche Richtungen C und D laufende Produktströme zu erzeugen.

Fig. 4 zeigt den in Fig. 1 dargestellten erfindungsgemäßen Vorgang derart modifiziert, daß ein schwerkraftunterstütztes Verschwenken um die Schwenkachse B nicht nur um einen Winkelbereich von 90°, sondern um einen Winkelbereich von 180° erfolgt. Gleichzeitig wird während des Verschwenkens der Produkte 2, welche gemäß Fig. 4 als gefaltete Produkte ausgebildet sind, ein Öffnen dieser Produkte 2 bewirkt. Um dieses Öffnen zu ermöglichen, müssen die Produkte 2 im Bereich des Fördermittels 1 mit ihrem Bund 11 an der Stützlasche 3 abgestützt sein, so daß die Blume 12 der Produkte 2 während der Schwenkbewegung radial außen zu liegen kommt.

Die Produkte 2 werden also gemäß Fig. 4 aus einer im wesentlichen vertikalen Position, in welcher der Bund 11 unten zu liegen kommt, in eine wiederum im wesentlichen vertikale Position verschwenkt, in welcher allerdings der Bund 11 oben zu liegen kommt und die nun unten befindliche Blume 12 geöffnet ist.

Derart geöffnete, mit der Blume 12 nach unten orientierte Produkte 2 können am Ende des erfindungsgemäßen Schwenkvorgangs problemlos auf einem schematisch dargestellten Sattelförderer 13 abgelegt werden, welcher die Produkte 2 dann in Richtung C, bevorzugt senkrecht zur Förderrichtung A des Fördermittels 1 transportiert.

Fig. 5 entspricht im wesentlichen der Darstellung gemäß Fig. 4 mit dem Unterschied, daß hier die Schwenkachse B mit der Kante des Bundes 11 im Bereich des Fördermittels 1 zusammenfällt. Weiterhin sind in Fig. 5 auch noch zwei Greiferfinger 14, 15, sowie ein Öffnungs- und/oder Spreizelement 16 dargestellt, welche die Schwenkbewegung der Produkte 2 mitvollziehen. Zu Beginn der Schwenkbewegung wird das Öffnungsund/oder Spreizelement 16 in das bereits leicht geöffnete Produkt 2 eingeführt, woraufhin anschließend die beiden Greiferfinger 14, 15 geschlossen werden, so daß das Produkt 2 zwischen den beiden Greiferfingern 14, 15 gehalten ist. Während der darauffolgenden Schwenkbewegung, die Produkte 2, Greiferfinger 14, 15 und Öffnungs- und/oder Spreizelemente 16 gemeinsam vollziehen, wird durch ein Drehen der Öffnungsund/oder Spreizelemente 16 eine weitere Öffnung der Produkte 2 erreicht, so daß am Ende der Schwenkbewegung ein problemloses Auflegen der Produkte 2 auf den Sattelförderer 13 möglich wird. Sobald die geöffneten Produkte 2 oberhalb des Sattelförderers 13 - ausgerichtet mit einer Auflage 17 des Sattelförderers 13 - positioniert sind, werden die Greiferfinger 14, 15 geöffnet, so daß das Produkt 2 auf die sattelförmige Auflage 17 fällt.

Fig. 6 veranschaulicht eine gegenüber Fig. 5 alternative Art des Öffnens der im Schwenkprozeß befindlichen Produkte 2.

Gemäß Fig. 6 werden die Erzeugnisse im Bereich ihrer bezogen auf das Fördermittel 1 vorlaufenden Kante 6 zuerst von den beiden Greiferfingern 14, 15 ergriffen. Während der Durchführung der darauffolgenden Schwenkbewegung wird dann ein Öffnungs- und/oder Spreizelement 18 senkrecht zur Längsrichtung der Blume 12 der Produkte 2 in Richtung deren Bundes 11 in die Blume 12 hineinbewegt, so daß auf diese Weise ein Öffnen der Blume 12 bewirkt wird.

Das Öffnen von Produkten 2 gemäß den Fig. 5 oder 6 kann an Produkten 2 mit oder ohne Vorfalz durchgeführt werden, um anschließende Prozeß- oder Bearbeitungsvorgänge an den Produkten 2 zu ermöglichen.

Fig. 7 zeigt, daß die erfindungsgemäß verschwenkten Produkte 2 nicht notwendigerweise auf einem weiteren Fördermittel, sondern beispielsweise auch auf einem Stapel 19 abgelegt werden können. Zur weiteren Verarbeitung kann dieser Stapel 19 dann beispielsweise nach unten (Pfeil E) vereinzelt werden. Es kann aber auch eine stapelweise Weiterverarbeitung in Richtung des Pfeiles F erfolgen.

Fig. 8 zeigt eine gegenüber den vorstehend erläuterten Figuren detailliertere Darstellung des Fördermittels 1, welches aus einer gegenüber der Vertikalen leicht geneigten Anlagefläche 19, einer in deren unteren Bereich im wesentlichen rechtwinklig abstehenden Stützlasche 3 und einer vorderen Begrenzungsleiste 20 besteht. Der untere Bereich der Anlagefläche 19, die Stützlasche 3 und die Begrenzungsleiste 20 bilden gemeinsam eine im wesentlichen U-förmige Aufnahme für eine untere Produktkante der mittels des Fördermittels transportierten Produkte 2. Im in Fig. 8 dargestellten Ausführungsbeispiel bildet der Bund 11 der Erzeugnisse 2 diese untere Erzeugniskante.

Parallel zur Anlagefläche 19 erstreckt sich in Förderrichtung A ein Riemenförderer 21, welcher die Förderbewegung der Produkte 2 bzw. ein Verschieben der Produkte 2 entlang der Anlagefläche 19 in Förderrichtung A bewirkt.

Die in Fig. 8 dargestellten Produkte 2 sind jeweils mit einem Vorfalz 22 ausgestattet, welcher jeweils auf der der Anlagefläche 19 zugewandten Seite der Produkte 2 angeordnet ist.

Auf Höhe des Vorfalzes 22 ist am Ende des Fördermittels 1 ein Anschlag 23 vorgesehen, welcher derart gebogen (s. Fig. 11) ausgeführt ist, daß er gewissermaßen eine trichterförmige Aufnahme für den Vorfalz 22 bildet.

Wenn das in Förderrichtung A vorderste Erzeugnis 2 mit seiner vorlaufenden Kante 6 im Bereich seines Vorfalzes 22 vom Anschlagelement 23 gefangen wird, bewirkt die durch den Riemenförderer 21 fortgesetzte Transportbewegung des Produktes 2 ein Ausbauchen des dem Vorfalz 22 zugeordneten Bereichs des Produktes 2 in Richtung der beabsichtigten Schwenkbewegung. Da der nicht dem Vorfalz 22 zugeordnete Bereich des Produktes 2 unterhalb des Anschlags 23 zu liegen kommt und somit von diesem nicht gefangen wird, bewirkt das genannten Ausbauchen ein Abheben dieses Bereichs vom Vorfalz-Bereich, was durch die Fig. 9, 10 und 11 in zeitlich kurz aufeinanderfolgenden Verfahrensschritten veranschaulicht ist.

Durch Betrachtung der Fig. 8 bis 11 wird deutlich, daß durch das Fördern der Erzeugnisse 2 gegen das Anschlagelement 23 zum einen die erfindungsgemäße Schwenkbewegung eingeleitet und zum anderen ein anfängliches Öffnen der Produkte 2 bewirkt wird.

Fig. 12 veranschaulicht, daß das erfindungsgemäße Verfahren auch angewandt werden kann, wenn das Fördermittel 1 beispielsweise als horizontal orientiertes Förderband ausgebildet ist. In diesem Fall erfolgt am Ende des Förderbands 1 ein aktives Anheben und Verschwenken der Produkte 2 um die Schwenkachse B, wobei hier für die ersten 90° der Schwenkbewegung die Schwerkraft der Produkte 2 überwunden werden muß. Im Anschluß an diese 90°-Schwenkbewegung kann dann das erfindungsgemäße, schwerkraftunterstützte Weiterschwenken der Produkte 2 erfolgen.

Zur Auslösung der aktiven Schwenkbewegung kann das Fördermittel 1 an seinem Ende wiederum mit einem Anschlag 24 versehen sein, welcher ein Ausbauchen der Produkte 2 nach oben bewirkt, so daß sie von einem - nicht dargestellten - Greifer problemlos gegriffen und nach oben verschwenkt werden können.

## Patentansprüche

1. Verfahren zum Ablegen von in einem Förderprozess befindlichen, flächigen, sequentiell aufeinanderfolgenden Erzeugnissen (2), insbesondere Druckereiprodukten, mit einem Fördermittel (1), das dazu bestimmt ist, die Erzeugnisse (2) in einer Förderrichtung (A) zumindest bereichsweise während des Förderprozesses zu fördern, wobei die Erzeugnisse (2) unmittelbar vor Beginn des Ablegens horizontal oder gegenüber der Horizontalen geneigt orientiert sind und wobei die Erzeugnisse (2) während zumindest eines Zeitabschnittes des Ablegens schwerkraftunterstützt um eine Achse (B), die sich im Wesentlichen parallel zur Förderrichtung (A), in die der Förderprozess unmittelbar vor dem Ablegen orientiert ist, erstreckt, verschwenkt werden, **gekennzeichnet dadurch, dass** die Erzeugnisse (2) beim Verschwenken um die Achse (B) von umlaufenden, die schwenkbewegung der Erzeugnisse (2) um die Achse (B) mitvollziehenden Greifern (14, 15) gehalten werden.

2. Verfahren nach Anspruch 1,
**dadurch gekennzeichnet,**
**daß** die Achse (B) zumindest im wesentlichen mit einer Erzeugniskante (11) zusammenfällt, die sich parallel zu derjenigen Förderrichtung (A) erstreckt, in die der Förderprozeß unmittelbar vor dem Ablegen orientiert ist.

3. Verfahren nach einem der vorhergehenden Ansprüche,
**dadurch gekennzeichnet,**
**daß** die Erzeugnisse (2) während des Ablegens um einen Winkel zwischen 90° und 270° verschwenkt werden.

4. Verfahren nach einem der vorhergehenden Ansprüche,
**dadurch gekennzeichnet,**
**daß** die Erzeugnisse (2) während des Förderprozesses in Schuppenformation transportiert werden.

5. Verfahren nach einem der vorhergehenden Ansprüche,
**dadurch gekennzeichnet,**
**daß** die Erzeugnisse (2) während der Schwenkbewegung zumindest zeitweise an ihrer in Förderrichtung (A) vorlaufenden Kante (6), von Greifern (14, 15) gehalten werden, welche die Schwenkbewegung der Erzeugnisse (2) mitvollziehen.

6. Verfahren nach einem der vorhergehenden Ansprüche,
**dadurch gekennzeichnet,**
**daß** die Erzeugnisse (2) während der Schwenkbewegung bearbeitet, insbesondere geöffnet, geheftet, geschnitten oder adressiert, werden.

7. Verfahren nach Anspruch 6,
**dadurch gekennzeichnet,**
**daß** gefaltete Erzeugnisse (2) während der Schwenkbewegung geöffnet werden, wobei der Bund (11) der Erzeugnisse (2) bezogen auf die Schwenkbewegung radial innen zu liegen kommt.

8. Verfahren nach einem der Anspruche 6 oder 7,
**dadurch gekennzeichnet,**
**daß** in bereits geöffnete Erzeugnisse (2) während der Schwenkbewegung weitere Erzeugnisse eingesteckt werden.

9. Verfahren nach einem der vorhergehenden Ansprüche,
**dadurch gekennzeichnet,**
**daß** die Erzeugnisse (2) zu Beginn des Ablegens mit ihrer vorlaufenden Kante (6) gegen einen, insbesondere stationären, Anschlag (23, 24) bewegt werden, so daß sich die Erzeugnisse (2) zumindest bereichsweise vom Fördermittel (1) in Schwenkrichtung abheben.

10. Verfahren nach Anspruch 9,
**dadurch gekennzeichnet,**
**daß** einen Vorfalz (22) aufweisende Erzeugnisse (2) zu Beginn des Ablegens nur mit der vorlaufenden Kante ihres Vorfalz-Bereichs gegen einen Anschlag (23, 24) bewegt werden, so daß sich der dem Vorfalz (22) gegenüberliegende Bereich der Erzeugnisse (2) in Schwenkrichtung vom Vorfalz-Bereich abhebt und ein Öffnen der Erzeugnisse (2) bewirkt wird.

11. Verfahren nach einem der vorhergehenden Ansprüche,
**dadurch gekennzeichnet,**
**daß** die Erzeugnisse (2) auf einem weiteren Fördermittel (5, 9, 10, 13) oder einem Erzeugnisstapel (19) abgelegt werden.

12. Verfahren nach Anspruch 11,
**dadurch gekennzeichnet,**
**dass** die Förderrichtung (C) des weiteren Fördermittels (5, 9, 10, 13) im Wesentlichen senkrecht zu derjenigen Richtung (A) verläuft, in die der Förderprozeß unmittelbar vor dem Ablegen orientiert ist.

13. Verfahren nach einem der Ansprüche 11 oder 12,
**dadurch gekennzeichnet,**
**daß** die Erzeugnisse (2) auf einem Taschen- und/oder Sattelförderer (13) oder auf einem Förderband (6, 9, 10) abgelegt werden.

14. Vorrichtung zum Ablegen von in einem Förderprozess befindlichen, flächigen, sequentiell aufeinanderfolgenden Erzeugnissen (2), insbesondere Druckereiprodukten, mit einem Fördermittel (1), das dazu bestimmt ist, die Erzeugnisse (2) in einer Förderrichtung (A) zumindest bereichsweise während des Förderprozesses zu fördern, wobei die Erzeugnisse (2) unmittelbar vor Beginn des Ablegens horizontal oder gegenüber der Horizontalen geneigt orientiert sind und wobei die Erzeugnisse (2) während zumindest eines Zeitabschnittes des Ablegens schwerkraftunterstützt um eine Achse (B), die sich im Wesentlichen parallel zur Förderrichtung (A), in die der Förderprozess unmittelbar vor dem Ablegen orientiert ist, erstreckt, verschwenkt werden, **gekennzeichnet durch** um die Achse (B) umlaufende Greifer (14, 15), die dazu bestimmt sind, die Erzeugnisse (2) zumindest zeitweise während des Ablegens zu halten und die Schwenkbewegung der Erzeugnisse (2) um die Achse (B) mitzuvollziehen.

15. Vorrichtung nach Anspruch 14, **dadurch gekennzeichnet, dass** die Erzeugnisse (2) von den Greifern (14, 15) an ihrer in Förderrichtung (A) vorlaufenden Kante (6) gehalten sind.

## Claims

1. A method of depositing sheet-like products (2), in particular printed products, which are taking part in a conveying process and follow sequentially one after the other, with a conveying means (1) for conveying the products (2) in an conveying direction (A) at least in a certain region during the conveying process, wherein, immediately prior to the beginning of the depositing operation, the products (2) are oriented horizontally or in a manner inclined in relation to the horizontal, and wherein for at least a period of time of the depositing operation, assisted by gravitational force, the products (2) are pivoted about an axis (B) which extends essentially parallel to the conveying direction (A) in which the conveying process is oriented immediately prior to the depositing operation, **characterised in that** the products (2) are retained during pivoting about the axis (B) by circulating grippers (14, 15) which execute the pivoting movement about the axis (B) along with the products (2).

2. The method as claimed in claim 1, **characterised in that** the axis (B) coincides at least essentially with a product edge (11) which extends parallel to the conveying direction (A) in which the conveying process is oriented immediately prior to the depositing operation.

3. The method as claimed in one of the preceding claims, **characterised in that** during the depositing operation, the products (2) are pivoted through an angle of between 90° and 270°.

4. The method as claimed in one of the preceding claims, **characterised in that** during the conveying process, the products (2) are transported in imbricated formation.

5. The method as claimed in one of the preceding claims, **characterised in that** during the pivoting movement, the products (2) are retained at least temporarily, at their leading edge (6), as seen in the conveying direction (A), by grippers (14, 15), which pivot along with the products (2).

6. The method as claimed in one of the preceding claims, **characterised in that** during the pivoting movement, the products (2) are processed, in particular opened, stapled, cut or addressed.

7. The method as claimed in claim 6, **characterised in that** during the pivoting movement, folded products (2) are opened, the fold region (11) of the products (2) ending up in the radially inward direction in relation to the pivoting movement.

8. The method as claimed in either of claims 6 and 7, **characterised in that** during the pivoting movement, already open products (2) have further products inserted into them.

9. The method as claimed in one of the preceding claims, **characterised in that** at the beginning of the depositing operation, the products (2) are moved, by way of their leading edge (6), against an in particular stationary stop (23, 24), with the result that the products (2), at least in certain regions, lift off from the conveying means (1) in the pivoting direction.

10. The method as claimed in claim 9, **characterised in that** at the beginning of the depositing operation, products (2) having an overfold (22) are only moved against a stop (23, 24) by way of the leading edge of their overfold region, with the result that that region of the products (2) which is located opposite the overfold (22) lifts off from the overfold region in the pivoting direction and the products (2) are made to open.

11. The method as claimed in one of the preceding claims, **characterised in that** the products (2) are deposited on a further conveying means (5, 9, 10, 13) or a product stack (19).

12. The method as claimed in claim 11, **characterised in that** the conveying direction (C) of the further conveying means (5, 9, 10, 13) runs essentially perpendicularly to the direction (A) in which the conveying process is oriented immediately prior to the depositing operation.

13. The method as claimed in either of claims 11 and 12, **characterised in that** the products (2) are deposited on a pocket and/or saddle conveyor (13) or on a conveying belt (6, 9, 10).

14. An apparatus for depositing sheet-like products (2), in particular printed products, which are taking part in a conveying process and follow sequentially one after the other, with a conveying means (1) that is designed for conveying the products (2) in an conveying direction (A) at least in a certain region during the conveying process, wherein, immediately prior to the beginning of the depositing operation, the products (2) are oriented horizontally or in a manner inclined in relation to the horizontal, and wherein for at least a period of time of the depositing operation, assisted by gravitational force, the products (2) are pivoted about an axis (B) which extends essentially parallel to the conveying direction (A) in which the conveying process is oriented immediately prior to the depositing operation, **characterised by** grippers (14, 15), circulating around an axis (B), which are designed for retaining the products (2) at least temporarily during the depositing operation and execute the pivoting movement about the axis (B) along with the products (2).

15. An apparatus as claimed in claim 14, **characterised in that** the products (2) are retained at their leading edge (6), as seen in the conveying direction (A), by grippers (14, 15).

## Revendications

1. Procédé pour déposer des produits plats (2), se suivant séquentiellement se trouvant dans un processus de transport, notamment des produits d'imprimerie, comprenant un moyen de transport (1) qui est prévu pour transporter les produits (2) dans une direction de transport (A) au moins par portion pendant le processus de transport, les produits (2) étant orientés horizontalement ou étant inclinés par rapport à l'horizontale directement avant le commencement de leur dépose et les produits (2) pendant au moins un intervalle de temps de la dépose, tout en étant supportés par la pesanteur, étant pivotés autour d'un axe (B) qui s'étend essentiellement parallèlement à la direction de transport (A), dans laquelle le processus de transport est orienté directement avant la dépose, **caractérisé en ce que** les produits (2) sont maintenus pendant leur pivotement autour de l'axe (B) par des dispositifs de préhension (14, 15) en rotation, effectuant en même temps le mouvement de pivotement des produits (2) autour de l'axe (B).

2. Procédé selon la revendication 1,
**caractérisé en ce que**
l'axe (B) coïncide au moins substantiellement avec un bord des produits (11) qui s'étend parallèlement à leur direction de transport (A) dans laquelle le processus de transport est orienté directement avant la dépose.

3. Procédé selon l'une quelconque des revendications précédentes,
**caractérisé en ce que**
les produits (2) sont pivotés d'un angle compris entre 90° et 270° pendant leur dépose.

4. Procédé selon l'une quelconque des revendications précédentes,
**caractérisé en ce que**
les produits (2) sont transportés en formation imbriquée pendant le processus de transport.

5. Procédé selon l'une quelconque des revendications précédentes,
**caractérisé en ce que**
les produits (2) sont maintenus, pendant le mouvement de pivotement au moins pendant un certain temps au niveau de leur bord avant (6) dans la direction de transport (A), par des dispositifs de préhension (14, 15) qui effectuent en même temps le mouvement de pivotement des produits (2).

6. Procédé selon l'une quelconque des revendications précédentes,
**caractérisé en ce que**
les produits (2) sont traités pendant le mouvement de pivotement, notamment sont ouverts, brochés, coupés ou pourvus d'adresses.

7. Procédé selon la revendication 6,
**caractérisé en ce que**
des produits pliés (2) sont ouverts pendant le mouvement de pivotement, l'arête (11) des produits (2) venant s'appliquer radialement vers l'intérieur par rapport au mouvement de pivotement.

8. Procédé selon l'une quelconque des revendications 6 ou 7,
**caractérisé en ce que**
l'on insère, pendant le mouvement de pivotement, des produits supplémentaires dans des produits (2) déjà ouverts.

9. Procédé selon l'une quelconque des revendications précédentes,
**caractérisé en ce que**
les produits (2) sont déplacés au début de la dépose, avec leur bord avant (6), contre une butée (23, 24), notamment stationnaire, de sorte que les produits (2) se soulèvent au moins par portion du moyen de transport (1) dans la direction de pivotement.

10. Procédé selon la revendication 9,
**caractérisé en ce que**
des produits (2) présentant un prépliage (22) sont déplacés au début de la dépose contre une butée (23, 24) uniquement avec le bord avant de leur portion de prépliage, de sorte que la portion des produits (2) opposée au prépliage (22) se soulève de la portion de prépliage dans la direction de pivotement et qu'une ouverture des produits (2) soit effectuée.

11. Procédé selon l'une quelconque des revendications précédentes,
**caractérisé en ce que**
les produits (2) sont déposés sur un autre moyen de transport (5, 9, 10, 13) ou une pile de produits (19).

12. Procédé selon la revendication 11,
**caractérisé en ce que**
la direction de transport (C) de l'autre moyen de transport (5, 9, 10, 13) s'étend essentiellement perpendiculairement à la direction (A) dans laquelle le processus de transport est orienté directement avant la dépose.

13. Procédé selon l'une quelconque des revendications 11 et 12,
**caractérisé en ce que**
les produits (2) sont déposés sur un transporteur à poches et/ou à sellette (13) ou sur un transporteur à bande (6, 9, 10).

14. Dispositif pour déposer des produits plats, se suivant séquentiellement, (2), se trouvant dans un processus de transport, notamment des produits d'imprimerie, comprenant un moyen de transport (1) qui est prévu pour transporter les produits (2) dans une direction de transport (A) au moins par portion pendant le processus de transport, les produits (2) étant orientés horizontalement ou étant inclinés par rapport à l'horizontale directement avant le commencement de leur dépose et les produits (2) pendant au moins un intervalle de temps de la dépose, tout en étant supportés par la pesanteur, étant pivotés autour d'un axe (B) qui s'étend essentiellement parallèlement à la direction de transport (A), dans laquelle le processus de transport est orienté directement avant la dépose, **caractérisé par** des dispositifs de préhension (14, 15) en rotation autour de l'axe (B), lesquels sont prévus pour maintenir les produits (2) au moins pendant un intervalle de temps pendant la dépose et pour effectuer en même temps le mouvement de pivotement des produits (2) autour de l'axe (B).

15. Dispositif selon la revendication 14, **caractérisé en ce que** les produits (2) sont maintenus par les dispositifs de préhension (14, 15) au niveau de leur bord avant (6) dans la direction de transport (A).
